# FASCICULE DE BREVET EUROPEEN

(11) **EP 3 310 683 B1**
(45) Date de publication et mention de la délivrance du brevet: **29.04.2020**
(21) Numéro de dépôt: 16741073.7
(22) Date de dépôt: 13.06.2016
(51) Int. Cl.: B65D 45/02, B65D 47/04

(54) **DISPOSITIF ATTRACTION MAGNETIQUE AXIAL**
AXIALE MAGNETISCHE ANZIEHUNGSVORRICHTUNG
AXIAL MAGNETIC ATTRACTION DEVICE

(30) Priorité: 18.06.2015 FR 1555593
(43) Date de publication de la demande: 25.04.2018
(73) Titulaire: Aptar France SAS, 27110 Le Neubourg (FR)
(72) Inventeur: DUQUET, Frédéric, 78121 Crespières (FR); HONDIER, Thierry, 27310 Bosc-Benard Crecy (FR)
(74) Mandataire: CAPRI
(86) Numéro de dépôt international: PCT/FR2016/051417
(87) Numéro de publication internationale: WO 2016/203143

(56) Documents cités:
- EP-A1- 2 334 571
- FR-A1- 2 884 806

## Description

La présente invention concerne un dispositif comprenant une pièce de base et un organe amovible monté de manière amovible sur la pièce de base, la pièce de base et l'organe amovible comprenant des moyens magnétiques aptes à générer une attraction magnétique axiale entre eux qui est maximale dans une position assemblée de repos. Les domaines d'application privilégiés de la présente invention sont ceux de la parfumerie, de la cosmétique ou encore de la pharmacie. La pièce de base peut être solidaire d'un réservoir de produit fluide, et l'organe mobile peut être un bouchon, un applicateur ou un capot de protection.

Dans le domaine de la parfumerie, on connaît le document FR1046488 qui décrit un réservoir pourvu d'une pièce de base intégrant trois aimants ayant chacun un pôle nord et un pôle sud. Cette pièce de base est montée autour du col du réservoir qui définit une ouverture qui fait communiquer l'intérieur du réservoir avec l'extérieur. Pour obturer cette ouverture, il est prévu un bouchon (organe amovible) qui est pourvu de trois plaquettes ferromagnétiques qui sont disposées de manière correspondante avec les trois aimants de la pièce de base montée autour du col du réservoir. Lorsque le bouchon est positionné sur la pièce de base, les trois plaquettes ferromagnétiques sont disposées respectivement au-dessus de leurs aimants correspondants. L'orientation angulaire du bouchon par rapport à la pièce de base est ainsi imposée.

Lorsque l'utilisateur veut retirer le bouchon de la pièce de base, il le saisit et tire axialement dessus de manière à arracher le bouchon de la pièce de base. Pour ce faire, il doit surmonter l'attraction magnétique axiale qui est générée entre les aimants et les plaquettes ferromagnétiques. Il est évident que l'attraction magnétique est maximale lorsque le bouchon est en contact avec la pièce de base. Par conséquent, l'utilisateur doit surmonter cette attraction magnétique maximale en tirant fortement sur le bouchon. Dès que le bouchon est séparé de la pièce de base, l'attraction magnétique chute rapidement, du fait de sa dépendance avec le carré de la distance. De ce fait, l'arrachement du bouchon peut occasionner une gestuelle brusque qui peut avoir pour conséquence de faire sortir du produit fluide du réservoir ou encore de perdre des gouttes de produit fluide accrochées au bouchon. Et même lorsque l'arrachement du bouchon n'occasionne aucun désagrément, il n'en reste pas moins que l'utilisateur perçoit cette gestuelle comme compliquée, maladroite ou dangereuse. Le manque de douceur dû à la l'arrachement du bouchon contraste également avec l'image que l'on veut donner du distributeur, notamment lorsqu'il s'agit de parfum.

Dans l'art antérieur, on connaît également le document FR2800040 qui décrit un distributeur de produit fluide comprenant un capot de protection qui est monté sur une pièce de base à l'aide de moyens magnétiques permettant d'orienter le capot par rapport à la pièce de base. Là encore, on se sert de la polarité nord/sud d'aimants pour imposer l'orientation angulaire du capot de protection par rapport à la pièce de base. On retrouve ainsi la même problématique due à l'arrachement que dans le document précédemment cité.

On connaît également le document US8636039 qui décrit un distributeur de produit fluide comprenant un poussoir qui est monté de manière amovible sur une tige de soupape d'une pompe à l'aide de moyens magnétiques. Là aussi, l'arrachement du poussoir nécessite une gestuelle relativement brusque qui n'est pas en adéquation avec l'image que l'on se fait d'un distributeur de parfum.

Dans l'art antérieur, on connaît aussi le document EP2334571A1 qui décrit un pot surmonté d'un couvercle, des aimants assurant leur interconnexion. De plus, le pot forme un chemin de came sinueux et le couvercle comprend un ergot radial qui suit le chemin de came, lorsque le couvercle est entrainé en rotation, diminuant ainsi l'attraction magnétique entre le pot et son couvercle. Dans ce document, l'utilisateur agit directement sur le couvercle pour l'entrainer en rotation.

Dans l'art antérieur précité, il existe donc un dilemme entre la nécessité d'une connexion stable et solide et la recherche d'une gestuelle qui ne soit pas trop marquée par l'arrachement. En d'autres termes, si l'on met en œuvre des moyens magnétiques puissants pour garantir une bonne connexion, l'arrachement nécessitera une force considérable. En revanche, si l'on recherche une gestuelle douce avec un arrachement doux, il faut mettre en oeuvre des moyens magnétiques faibles qui ne garantiront pas une connexion fiable.

La présente invention a pour but de remédier aux inconvénients précités de l'art antérieur en définissant un dispositif de connexion magnétique d'un organe amovible sur une pièce de base dont l'enlèvement de l'organe amovible ne nécessite pas d'arrachement brutal. Un objet de la présente invention est de pouvoir surmonter l'attraction magnétique maximale sans nécessiter l'application d'une force axiale correspondante d'arrachement. Un autre objet de la présente invention est d'éviter l'utilisation de la polarité nord/sud. Encore un autre but de la présente invention est d'assurer un repositionnement automatique de l'organe amovible sur la pièce de base.

Pour atteindre ces différents buts, le dispositif de la présente invention comprend en outre des moyens de déplacement, distincts de l'organe amovible, pour déplacer axialement l'organe amovible en éloignement de la pièce de base, à partir de la position assemblée de repos, par rotation d'un organe d'actionnement faisant partie des moyens de déplacement, afin de réduire l'attraction magnétique entre la pièce de base et l'organe amovible, et ainsi faciliter le retrait de l'organe amovible. En d'autres termes, l'utilisateur fait tourner l'organe d'actionnement sur lui-même, ce qui a pour effet direct de décoller axialement l'organe amovible de la pièce de base sans composante rotative. De tels moyens de déplacement sont déjà connus dans la technique pour transformer un mouvement rotatif en un mouvement de translation axial. Cependant, ils n'ont jamais été utilisés pour déplacer un organe amovible à l'encontre d'une attraction magnétique axiale.

Selon une forme de réalisation pratique, les moyens de déplacement comprennent une douille de guidage axiale montée fixement sur la pièce de base, une couronne de poussée axiale qui est guidée axialement par la douille de guidage axiale et l'organe d'actionnement qui est monté rotatif sur la douille de guidage axiale, des moyens de came étant prévus entre l'organe d'actionnement et la couronne de poussée axiale pour solliciter la couronne de poussée axiale en déplacement axial guidé par la douille de guidage axiale lorsque l'organe d'actionnement est entraîné en rotation. Avantageusement, la douille de guidage axiale comprend au moins une saignée axiale et la couronne de poussée axiale comprend au moins profil de guidage axial en prise dans ladite au moins une saignée axiale pour guider la couronne de poussée axiale en déplacement axial tout en la bloquant en rotation. Encore plus avantageusement, les moyens de came comprennent au moins une rampe inclinée formé par l'organe d'actionnement et la couronne de poussée axiale comprend au moins un picot en prise dans ladite au moins une rampe inclinée pour forcer le picot à se déplacer le long de la rampe inclinée lors de la rotation de l'organe d'actionnement. De préférence, la rampe inclinée présente une pente telle que l'organe amovible regagne automatiquement la position assemblée de repos sous l'action de l'attraction magnétique, lorsqu'il est déposé sur la couronne de poussée axiale. L'utilisateur peut éventuellement pousser un peu sur l'organe amovible jusqu'à ce qu'il sente qu'il se déplace de lui-même sous l'effet de la traction magnétique. Bien entendu, afin de pouvoir retirer complètement l'organe amovible de la pièce de base, il est nécessaire que la rampe inclinée soit ouverte à son extrémité supérieure pour permettre des engagements du picot.

Selon un autre aspect pratique de l'invention, l'organe d'actionnement peut comprendre une bague interne formant ladite au moins une rampe inclinée et une frette externe qui est en prise autour de la bague interne. Il s'agit là d'une forme de réalisation pratique permettant de réaliser la rampe inclinée dans une pièce en matière plastique et de réaliser la frette externe en métal.

Dans le cadre de la présente invention, la pièce de base peut être montée sur un col de réservoir et l'organe mobile est choisi parmi les bouchons, les applicateurs et les capots de protection. On peut même envisager de mettre en œuvre la présente invention avec un poussoir monté sur une tige d'actionnement d'une pompe ou d'une valve.

Avantageusement, la pièce de base comprend une jupe en prise autour du col du réservoir, la douille de guidage axiale étant montée autour de la jupe pour la bloquer autour du col. Ainsi, la douille de guidage axiale remplit une fonction supplémentaire de blocage ou de verrouillage de la jupe de la bague autour du col, qui est conventionnellement réalisée avec un renfort annulaire externe.

Selon un autre aspect avantageux de l'invention, l'organe mobile est entièrement reçu dans l'organe d'actionnement en position assemblée de repos. Ainsi, il est protégé à l'intérieur de l'organe d'actionnement. Il ne peut pas être arraché de manière accidentelle ou intempestive.

Selon un mode de réalisation pratique, les moyens magnétiques comprennent un aimant fixe solidaire de la pièce de base et un aimant mobile solidaire de l'organe mobile, un joint d'étanchéité étant interposé entre les deux aimants en position assemblée de repos de manière à l'écraser par l'attraction magnétique axiale.

Toujours dans un esprit pratique, l'organe mobile peut comprendre un épaulement sous lequel est engagée la couronne de poussée axiale.

Selon un mode de réalisation, l'organe mobile peut comprendre un espace borgne de prélèvement et d'application qui est engagé dans le col du réservoir en position assemblée de repos.

L'invention réside dans le fait d'utiliser une came mécanique, distincte de l'organe amovible (3), pour surmonter l'attraction magnétique maximale sans recourir à un arrachement axial de l'organe mobile. Cette came mécanique transforme la rotation pure d'un organe d'actionnement en un déplacement axial pur (sans rotation) de l'organe mobile.

L'invention sera maintenant décrite plus en détail en référence aux dessins joints, donnant à titre d'exemple non limitatif, un mode de réalisation de l'invention.

Sur les figures :
La figure 1 est une vue en coupe transversale verticale à travers un distributeur selon l'invention en position assemblée de repos,
La figure 2 est une vue similaire à celle de la figure 1 en position extraite séparée,
La figure 3 est une vue en perspective éclatée d'une pièce de base prête à être montée sur un réservoir de produit fluide,
La figure 4 est une vue en perspective éclatée des moyens de déplacement de l'invention,
La figure 5 est une vue en perspective éclatée et découpée pour montrer l'interaction entre deux pièces des moyens de déplacement, et
La figure 6 est une vue en perspective éclatée de l'organe amovible de l'invention.

Comme on peut le voir sur les figures 1 et 2, un distributeur selon l'invention comprend une pièce de base 1 sur laquelle est monté un organe amovible 3, ces deux pièces étant connectées l'une à l'autre en position assemblée de repos par des moyens magnétiques aptes à générer une attraction axiale entre elles. Dans le mode de réalisation qui a été utilisé pour illustrer la présente invention, la pièce de base 1 est montée sur un réservoir de produit fluide 2, et l'organe mobile 3 forme un bouchon pourvu d'un applicateur 33. Pour déplacer l'organe mobile 3 par rapport à la pièce de base 1, la présente invention prévoit des moyens de déplacement 4 qui sont solidaires de la pièce de base, mais qui sont aptes à solliciter l'organe mobile 3 en déplacement axial, sans composante rotative, à partir de la position assemblée de repos, dans laquelle la traction magnétique est maximale.

On se référera tout d'abord à la figure 3 pour décrire en détail la pièce de base 1 et sa coopération avec le réservoir de produit fluide. Tout d'abord, le réservoir 2 peut être réalisé en n'importe quel matériau approprié (verre, métal, matière plastique, céramique, etc.) et présenter une forme quelconque. Il peut être transparent ou opaque. A son extrémité supérieure, il définit un col 21 pourvu d'un renfort annulaire saillant 22, ce qui est extrêmement classique dans les domaines de la parfumerie et de la cosmétique. Le réservoir 2 peut être rempli d'un produit fluide, de préférence de faible viscosité, tel que du parfum, une lotion, un sérum, etc.

La pièce de base 1 comprend dans ce mode de réalisation particulier une bague de fixation 10 qui forme une jupe de fixation 11 destinée à venir en prise autour du col 21, de manière à venir se loger sous le renfort annulaire 22. Cette jupe 11 est ici fendue, mais peut également être continue. La bague de fixation 10 comprend également un manchon de guidage 12 qui s'étend à l'intérieur du col 21, comme on peut le voir sur les figures 1 et 2. Sa fonction sera donnée ci-après. La bague 10 forme également un logement de réception 13 pour un aimant fixe 15. La bague 10 peut également être pourvue d'une lèvre de raclage 14 qui est disposée juste au-dessus du manchon de guidage 12. La bague 10 est également équipée d'un joint de col 16 destiné à être écrasé sur le bord annulaire supérieur du col 21 du réservoir 2. Vu de dessus, la pièce de base 1 forme une ouverture centrale définie par le manchon de guidage 12 et la lèvre de raclage 14, cette ouverture étant bordée par l'aimant fixe 15.

On se référera maintenant à la figure 6 pour décrire en détail un mode de réalisation de l'organe amovible 3. Cet organe 3 comprend une tête de préhension 31 que l'utilisateur peut saisir manuellement. Cette tête de préhension 31 est pourvue d'un aimant mobile 35, qui est toutefois solidaire fixement de la tête. L'organe amovible comprend également un joint d'étanchéité 32 qui s'étend juste en dessous de l'aimant mobile 35. Enfin, l'organe amovible 3 comprend un applicateur de produit fluide 33 qui définit intérieurement un espace de prélèvement et d'application 34 sous la forme d'un trou borgne ouvert vers le bas. Sur la figure 1, on peut voir l'organe amovible 3 dans la position assemblée de repos, dans laquelle les deux aimants 15 et 35 ne sont séparés que par le joint d'étanchéité 32. On peut également remarquer que l'applicateur 33 est engagé de manière étanche à l'intérieur de la lèvre de raclage 14, de même qu'à l'intérieur du manchon de guidage 12. L'extrémité inférieure libre de l'applicateur 33 fait saillie vers le bas en dessous du manchon 12 à l'intérieur du col 21 du réservoir 2. Dans cette configuration assemblée de repos, on comprend aisément que l'attraction magnétique axiale comprime le joint d'étanchéité 32 et que la lèvre de raclage 14 empêche toute fuite de produit fluide entre la pièce de base 1 et l'organe amovible 3. On comprend également que le retrait de l'organe amovible 3 de la pièce de base 1 nécessite de surmonter la force magnétique générée par les aimants 15 et 35.

Pour ce faire, la présente invention met en oeuvre des moyens de déplacement 4 qui vont agir entre la pièce de base 1 et l'organe amovible 3 pour déplacer axialement l'organe amovible 3 à partir de la position assemblée de repos, dans laquelle l'attraction magnétique est maximale. Ces moyens de déplacement 4 sont distincts à la fois de la pièce de base 1 et l'organe amovible 3. Ces moyens de déplacement 4 comprennent trois éléments constitutifs principaux, à savoir une douille de guidage axiale 5, une couronne de poussée axiale 6 et un organe d'actionnement 7. Par rapport au réservoir 2, la douille 5 est fixe, la couronne 6 est déplaçable axialement sans rotation et l'organe d'actionnement 7 est déplaçable en rotation sans composante axiale. En se référant également aux figures 4 et 5, on peut voir que la douille 5 comprend au moins une saignée axiale 51 qui est ouverte vers le haut. Sur la figure 4, on peut distinguer trois rainures axiales 51 qui sont réparties sur la douille 5. Ces saignées axiales 51 se présentent ici sous la forme de fentes ou d'échancrures profondes ouvertes vers le haut et fermées vers le bas. Les saignées axiales pourraient également se présenter sous la forme de rainures verticales axiales formées sur la paroi intérieure de la douille 5. La douille 5 est également pourvue au niveau de son extrémité inférieure d'un profil d'encliquetage 52 dont la fonction sera donnée ci-après. Comme on peut le voir sur les figures 1 et 2, la douille 5 est engagée autour de la bague de fixation 10, notamment au niveau de sa jupe 11, afin de la bloquer ou de la verrouiller autour du col 21 du réservoir 2. On peut même prévoir d'encliqueter la douille 5 sous la jupe 11 de la bague 10. Dans certains cas, il est important que la douille 5 sollicite fortement la jupe 11 contre le col 21, et plus particulièrement sous le renfort annulaire saillant 22. On peut également remarquer que l'extrémité supérieure de la douille fait saillie verticalement vers le haut au-delà de la bague de fixation 10.

La couronne de poussée axiale 6 définit intérieurement plusieurs nervures axiales de guidage 61 qui sont engagées dans les saignées axiales 51 de la douille 5. Ceci est visible sur les figures 1 et 2. Sur sa face externe, la couronne 6 comprend plusieurs picots 62 qui font saillie radialement vers l'extérieur. On peut deviner sur les figures 4 et 5 qu'il y a trois picots 62 répartis autour de la couronne 6.

L'organe d'actionnement 7 peut être réalisé de manière monobloc, mais de préférence, comme dans le mode de réalisation illustré sur les figures, il est constitué de deux pièces, à savoir une bague interne 7a et une frette externe 7b engagée autour de la bague interne 7a. La bague interne 7a peut être réalisée par injection moulage de matière plastique, alors que la frette externe 7b peut être réalisée en métal. Pour améliorer la tenue de la frette 7b sur la bague interne 7a, on peut prévoir des nervures verticales 73 au niveau de la face externe de la bague externe 7a. La bague externe 7a est en prise avec le profil d'encliquetage 52 de la douille 5 tout en permettant sa rotation sur une course angulaire déterminée. Intérieurement, la bague externe 7a forme au moins une rampe inclinée 72. Sur les figures, on peut deviner trois rampes inclinées 72 formées dans la paroi interne de la bague externe 7a. Ces rampes inclinées 72 sont ouvertes vers le haut, c'est-à-dire au niveau du bord supérieur de la bague externe 7a. Ainsi, il est possible d'engager les picots 62 de la couronne 6 à l'intérieur des rampes 72 en les introduisant par l'extrémité supérieure ouverte des rampes. De ce fait, la couronne de poussée axiale 6 est à la fois en prise avec la douille 5 au niveau de ces nervures axiales 61 et avec la bague externe 7a au niveau des rampes inclinées 72. La couronne 6 est ainsi disposée autour de la douille 5 et à l'intérieur de la bague externe 7a.

On comprend alors aisément qu'une rotation de l'organe d'actionnement 7, en le saisissant par sa frette 7b, contraint les picots 62 à se déplacer le long des rampes 72, étant donné que la couronne 6 est bloquée en rotation par l'engagement de ces nervures de guidage 61 dans les saignées axiales 51 de la douille 5.

Dans la configuration assemblée de repos de la figure 1, les picots 62 sont situés à l'extrémité inférieure des rampes 72, et les nervures de guidage 61 sont engagées à fond dans les saignées axiales 51. L'extrémité supérieure de la couronne 6 est positionnée sous l'épaulement 36 de l'organe amovible 3 sans la solliciter. Il n'est pas possible de saisir la tête de préhension 31, étant donné qu'elle est entièrement reçue à l'intérieur de l'organe d'actionnement 7, et plus particulièrement de la frette 7b.

En saisissant la frette 7b et en la faisant tourner sur elle-même, la couronne 6 est contrainte de se déplacer vers le haut, du fait du déplacement de ces picots 62 le long des rampes 72. La couronne 6 se déplace ainsi axialement vers le haut, sans composante rotative, exerçant ainsi une poussée axiale sur l'organe amovible 3, du fait de son engagement sous l'épaulement 36. Il s'ensuit que l'espace entre les aimants 15 et 35 augmente et l'attraction magnétique diminue jusqu'à devenir imperceptible. La tête de préhension 31 fait alors largement saillie hors de l'organe d'actionnement, et l'utilisateur peut la saisir pour séparer complètement l'organe amovible 3 du restant du distributeur. Il peut alors déposer le contenu de l'espace 34 sur une surface d'application souhaitée en mettant tout simplement en contact l'applicateur 33 avec cette surface. Lors du retrait de l'applicateur 33, celui-ci est parfaitement propre étant donné qu'il a été raclé par la lèvre 14. De même, le déplacement de l'organe amovible 3 est parfaitement axial étant donné qu'il est guidé non seulement par la couronne 6, mais également par le manchon 12.

L'utilisateur n'a pas conscience qu'il y a des aimants dans le distributeur, même si la rotation de la frette offre une certaine résistance qui provient de l'attraction magnétique, mais celle-ci diminue rapidement dès le début de la rotation. Les moyens de déplacement permettent aussi de démultiplier la force nécessaire à l'arrachage de l'organe amovible. En effet, le mouvement rotatif de la frette est bien plus doux qu'une traction axiale directe sur l'organe amovible.

Lorsque l'utilisateur veut remettre l'organe amovible en place sur la pièce de base, il le dépose dans la frette 7b sur la couronne 6. Selon l'invention, la gravité cumulée à l'attraction magnétique sont suffisantes pour que l'organe amovible regagne de lui-même sa place sur la pièce de base 1, en actionnant les moyens de déplacement en sen inverse. On peut imaginer que l'utilisateur doive appuyer un peu sur l'organe amovible jusqu'à ce qu'il perçoive que l'organe amovible se déplace de lui-même sous l'action de la gravité et l'attraction magnétique. On peut prévoir d'omettre la lèvre 14 pour réduire les forces de frottement. Cela confère un effet surprenant, car les aimants sont masqués et pratiquement imperceptibles au moment du retrait de l'organe amovible.

La présente invention a été illustrée en référence à une pièce de base 1 montée sur un col de réservoir et un organe amovible 3 sous la forme d'un bouchon applicateur. Toutefois, sans sortir du cadre de l'invention, on peut imaginer une pièce de base 1 montée sur un autre élément et un organe amovible 3 qui peut par exemple se présenter sous la forme d'un bouchon simple ou encore d'un capot de protection, voire même d'un poussoir monté sur la tige d'actionnement d'une pompe ou d'une valve.

Grâce à l'invention, on dispose d'un dispositif à fermeture magnétique mais dont l'ouverture est facilitée par une came mécanique permettant de transformer la rotation d'un organe d'actionnement en la translation axiale de l'organe amovible.

## Revendications

1. Dispositif comprenant une pièce de base (1) et un organe amovible (3) monté de manière amovible sur la pièce de base (1), la pièce de base (1) et l'organe amovible (3) comprenant des moyens magnétiques (15, 35) aptes à générer une attraction magnétique axiale entre eux qui est maximale dans une position assemblée de repos,
**caractérisé en ce qu'**il comprend en outre des moyens de déplacement (4), distincts de l'organe amovible (3), pour déplacer axialement l'organe amovible (3) en éloignement de la pièce de base (1), à partir de la position assemblée de repos, par rotation d'un organe d'actionnement (7) faisant partie des moyens de déplacement (4), afin de réduire l'attraction magnétique entre la pièce de base (1) et l'organe amovible (3), et ainsi faciliter le retrait de l'organe amovible (3).

2. Dispositif selon la revendication 1, dans lequel les moyens de déplacement (4) comprennent une douille de guidage axiale (5) montée fixement sur la pièce de base (1), une couronne de poussée axiale (6) qui est guidée axialement par la douille de guidage axiale (5) et l'organe d'actionnement (7) qui est monté rotatif sur la douille de guidage axiale (5), des moyens de came (62, 72) étant prévus entre l'organe d'actionnement (7) et la couronne de poussée axiale (66) pour solliciter la couronne de poussée axiale (6) en déplacement axial guidé par la douille de guidage axiale (5) lorsque l'organe d'actionnement (7) est entraîné en rotation.

3. Dispositif selon la revendication 2, dans lequel la douille de guidage axiale (5) comprend au moins une saignée axiale (51) et la couronne de poussée axiale (6) comprend au moins profil de guidage axial (61) en prise dans ladite au moins une saignée axiale (51) pour guider la couronne de poussée axiale (6) en déplacement axial tout en la bloquant en rotation.

4. Dispositif selon la revendication 2 ou 3, dans lequel les moyens de came comprennent au moins une rampe inclinée (72) formé par l'organe d'actionnement (7) et la couronne de poussée axiale (6) comprend au moins un picot (62) en prise dans ladite au moins une rampe inclinée (72) pour forcer le picot (62) à se déplacer le long de la rampe inclinée (72) lors de la rotation de l'organe d'actionnement (7).

5. Dispositif selon la revendication 4, dans lequel la rampe inclinée (72) présente une pente telle que l'organe amovible (3) regagne automatiquement la position assemblée de repos sous l'action de l'attraction magnétique, lorsqu'il est déposé sur la couronne de poussée axiale (6).

6. Dispositif selon l'une quelconque des revendications précédentes, dans lequel l'organe d'actionnement (7) comprend une bague interne (7a) formant ladite au moins une rampe inclinée (72) et une frette externe (7b) qui est en prise autour de la bague interne (7a).

7. Dispositif selon l'une quelconque des revendications précédentes, dans lequel la pièce de base (1) est montée sur un col (21) de réservoir (2) et l'organe mobile (3) est choisi parmi les bouchons, les applicateurs et les capots de protection.

8. Dispositif selon la revendication 7, dans lequel la pièce de base (1) comprend une jupe (11) en prise autour du col (21) du réservoir (1), la douille de guidage axiale (5) étant montée autour de la jupe (11) pour la bloquer autour du col (1).

9. Dispositif selon l'une quelconque des revendications précédentes, dans lequel l'organe mobile (3) est entièrement reçu dans l'organe d'actionnement (7) en position assemblée de repos.

10. Dispositif selon l'une quelconque des revendications précédentes, dans lequel les moyens magnétiques comprennent un aimant fixe (15) solidaire de la pièce de base (1) et un aimant mobile (35) solidaire de l'organe mobile (3), un joint d'étanchéité (32) étant interposé entre les deux aimants (15, 35) en position assemblée de repos de manière à l'écraser par l'attraction magnétique axiale.

11. Dispositif selon l'une quelconque des revendications précédentes, dans lequel l'organe mobile (3) comprend un épaulement (36) sous lequel est engagée la couronne de poussée axiale (6).

12. Dispositif selon la revendication 7, dans lequel l'organe mobile (3) comprend un espace borgne de prélèvement et d'application (34) qui est engagé dans le col (11) du réservoir (1) en position assemblée de repos.

## Patentansprüche

1. Vorrichtung umfassend ein Basisteil (1) und ein abnehmbares Element (3), das abnehmbar auf dem Basisteil (1) angebracht ist, wobei das Basisteil (1) und das abnehmbare Element (3) magnetische Mittel (15, 35) umfassen, welche zur Erzeugung einer axialen magnetischen Anziehungskraft zwischen sich ausgelegt sind, wobei diese axiale magnetische Anziehungskraft in einer zusammengesetzten Ausgangsstellung maximal ist, **dadurch gekennzeichnet, dass** die Vorrichtung des Weiteren von dem abnehmbaren Element (3) getrennte Bewegungsmittel (4) aufweist, um das abnehmbare Element (3) aus der zusammengesetzten Ausgangsstellung axial von dem Basisteil (1) weg zu bewegen, durch Drehen eines Stellglieds (7), das Teil der Bewegungsmittel (4) bildet, um die magnetische Anziehungskraft zwischen dem Basisteil (1) und dem abnehmbaren Element (3) zu verringern und dadurch das Abnehmen des abnehmbaren Elements (3) zu erleichtern.

2. Vorrichtung nach Anspruch 1, bei der die Bewegungsmittel (4) folgendes umfassen: eine fest an dem Basisteil (1) angebrachte axiale Führungsbuchse (5), einen Axialdruckring (6), der von der axialen Führungsbuchse (5) und dem drehbar an der axialen Führungsbuchse (5) montierten Stellglied (7) axial geführt wird, Mitnehmermittel (62, 72), die zwischen dem Stellglied (7) und dem Axialdruckring (66) vorgesehen sind, um bei Drehung des Stellglieds (7) den Axialdruckring (6) in eine von der axialen Führungsbuchse (5) geführte Axialbewegung zu verdrängen.

3. Vorrichtung nach Anspruch 2, bei der die axiale Führungsbuchse (5) mindestens eine axiale Nut (51) und der Axialdruckring (6) mindestens ein axiales Führungsprofil (61) aufweist, das in die mindestens eine axiale Nut (51) eingreift, um den Axialdruckring (6) bei dessen axialer Bewegung zu führen und dabei gleichzeitig gegen Drehung zu sichern.

4. Vorrichtung nach Anspruch 2 oder 3, bei der die Mitnehmermittel mindestens eine durch das Stellglied (7) gebildete Schrägrampe (72) umfassen, und der Axialdruckring (6) mindestens einen Zapfen (62) umfasst, der in die mindestens eine Schrägrampe (72) eingreift, um bei Drehung des Stellglieds (7) eine Bewegung des Zapfens (62) an der Schrägrampe (72) entlang zu bewirken.

5. Vorrichtung nach Anspruch 4, bei der die Schrägrampe (72) eine derartige Neigung aufweist, dass das abnehmbare Element (3) bei Aufsetzen auf den Axialdruckring (6) infolge der magnetischen Anziehungskraft automatisch in die zusammengesetzte Ausgangsstellung zurückkehrt.

6. Vorrichtung nach einem der vorhergehenden Ansprüche, bei der das Stellglied (7) einen inneren Ring (7a), der die genannte mindestens eine Schrägrampe (72) bildet, und einen äußeren Schrumpfring (7b), der den inneren Ring (7a) umgreift, umfasst.

7. Vorrichtung nach einem der vorhergehenden Ansprüche, bei der das Basisteil (1) auf einem Hals (21) eines Behälters (2) montiert ist und das bewegliche Element (3) aus Verschlussstopfen, Applikatoren und Schutzabdeckungen ausgewählt ist.

8. Vorrichtung nach Anspruch 7, bei der das Basisteil (1) eine Schürze (11) aufweist, die um den Hals (21) des Behälters (1) herum verläuft, wobei die axiale Führungsbuchse (5) um die Schürze (11) herum angebracht ist, um diese um den Hals (1) herum zu verriegeln.

9. Vorrichtung nach einem der vorhergehenden Ansprüche, bei der in der zusammengesetzten Ausgangsstellung das bewegliche Element (3) vollständig in dem Stellglied (7) aufgenommen ist.

10. Vorrichtung nach einem der vorhergehenden Ansprüche, bei der die magnetischen Mittel einen stationären Magneten (15), der mit dem Basisteil (1) fest verbunden ist, und einen beweglichen Magneten (35), der mit dem beweglichen Element (3) fest verbunden ist, umfassen, wobei in der zusammengesetzten Ausgangsstellung eine Dichtung (32) derart zwischen den beiden Magneten (15, 35) angeordnet ist, dass diese durch die axiale magnetische Anziehungskraft zusammengedrückt wird.

11. Vorrichtung nach einem der vorhergehenden Ansprüche, bei der das bewegliche Element (3) eine Schulter (36) umfasst, unter der der Axialdruckring (6) angesetzt ist.

12. Vorrichtung nach Anspruch 7, bei der das bewegliche Element (3) einen Sacklochraum (34) zur Entnahme oder Aufbringung umfasst, der in der zusammengesetzten Ausgangsstellung im Hals (11) des Behälters (1) eingesetzt ist.

## Claims

1. A device comprising a base part (1) and a removable member (3) that is mounted in removable manner on the base part (1), the base part (1) and the removable member (3) including magnetic means (15, 35) that are suitable for generating axial magnetic attraction between them that is at its maximum in an assembled rest position,
the device being **characterized in that** it further comprises mover means (4), distinct from the removable member (3), for moving the removable member (3) axially away from the base part (1), starting from the assembled rest position, by turning an actuator member (7) that forms part of the mover means (4), so as to reduce the magnetic attraction between the base part (1) and the removable member (3), and thus facilitate the removal of the removable member (3).

2. A device according to claim 1, wherein the mover means (4) comprise an axial guide bushing (5) that is mounted in stationary manner on the base part (1), an axial thrust cylinder (6) that is guided axially by the axial guide bushing (5) and the actuator member (7) that is rotatably mounted on the axial guide bushing (5), cam means (62, 72) being provided between the actuator member (7) and the axial thrust cylinder (66) so as to urge the axial thrust cylinder (6) in axial movement guided by the axial guide bushing (5) while the actuator member (7) is being turned.

3. A device according to claim 2, wherein the axial guide bushing (5) includes at least one axial cut-out (51), and the axial thrust cylinder (6) includes at least axial guide profile (61) that is engaged in said at least one axial cut-out (51) so as to guide the axial thrust cylinder (6) in axial movement, while preventing it from turning.

4. A device according to claim 2 or claim 3, wherein the cam means comprise at least one sloping ramp (72) that is formed by the actuator member (7), and the axial thrust cylinder (6) includes at least one lug (62) that is engaged in said at least one sloping ramp (72) so as to force the lug (62) to move along the sloping ramp (72) while the actuator member (7) is turning.

5. A device according to claim 4, wherein the sloping ramp (72) presents a slope such that the removable member (3) returns automatically to the assembled rest position under the action of magnetic attraction, when it is placed on the axial thrust cylinder (6).

6. A device according to any preceding claim, wherein the actuator member (7) comprises an inner ring (7a) that forms said at least one sloping ramp (72) and an outer hoop (7b) that is engaged around the inner ring (7a).

7. A device according to any preceding claim, wherein the base part (1) is mounted on a neck (21) of a reservoir (2) and the movable member (3) is selected from stoppers, applicators and protective caps.

8. A device according to claim 7, wherein the base part (1) includes a skirt (11) that is engaged around the neck (21) of the reservoir (1), the axial guide bushing (5) being mounted around the skirt (11) so as to block it around the neck (1).

9. A device according to any preceding claim, wherein the movable member (3) is received entirely in the actuator member (7) in the assembled rest position.

10. A device according to any preceding claim, wherein the magnetic means comprise a permanent magnet (15) that is secured to the base part (1) and a movable magnet (35) that is secured to the movable member (3), a sealing gasket (32) being interposed between the two magnets (15, 35) in the assembled rest position so as to be flattened by the axial magnetic attraction.

11. A device according to any preceding claim, wherein the movable member (3) includes a shoulder (36) below which the axial thrust cylinder (6) is engaged.

12. A device according to claim 7, wherein the movable member (3) includes a blind extraction and application space (34) that is engaged in the neck (11) of the reservoir (1) in the assembled rest position.
